# EUROPÄISCHE PATENTSCHRIFT

(11) **EP 2 114 635 B1**
(45) Veröffentlichungstag und Bekanntmachung des Hinweises auf die Patenterteilung: **31.08.2011**
(21) Anmeldenummer: 08707354.0
(22) Anmeldetag: 29.01.2008
(51) Int. Cl.: B26B 19/06, B26B 19/20, B26B 21/00, B26B 21/22

(54) **HAARENTFERNUNGSGERÄT**
HAIR REMOVAL DEVICE
APPAREIL DE RETRAIT DES POILS

(30) Priorität: 01.02.2007 DE 102007005853
(43) Veröffentlichungstag der Anmeldung: 11.11.2009
(73) Patentinhaber: Braun GmbH, 61476 Kronberg (DE)
(72) Erfinder: PEREZ-LOPEZ, Xavier, 65760 Eschborn (DE); LARSCHEID, Andreas, 65779 Kelkheim (DE)
(74) Vertreter: Borbach, Markus
(86) Internationale Anmeldenummer: PCT/EP2008/000651
(87) Internationale Veröffentlichungsnummer: WO 2008/092624

(56) Entgegenhaltungen:
- EP-A- 1 410 884
- WO-A-2005/102623

## Beschreibung

Die Erfindung betrifft ein Haarentfernungsgerät nach dem Oberbegriff des Patentanspruches 1.

Ein derartiges Haarentfernungsgerät ist beispielsweise aus der WO 2005/102623 A2 bekannt, wobei dieses Dokument einen an sich bekannten Nassrasierer zeigt, an welchen zusätzlich ein elektrisch antreibbarer Trimmer montiert ist. Dieser Trimmer ist verschiebbar oder verschwenkbar am Griff des Nassrasierers befestigt. Der Trimmer kann dabei etwa zwischen einer Lagerungsposition und einer Benutzungsposition bewegt werden, wobei der Trimmer in der Benutzungsposition derart über dem Nassrasierer zu liegen kommt, dass der Nassrasierer bei der Benutzung nicht im Blickfeld des Benutzers liegt.

Der Erfindung liegt die Aufgabe zugrunde, ein Haarentfernungsgerät der obengenannten Art weiter zu bilden, sodass die Benutzbarkeit des kombinierten Gerätes aus Nassrasierer und Trimmer verbessert wird.

Diese Aufgabe wird erfingdungsgemäß durch die kennzeichnenden Merkmale des Anspruches 1 gelöst.

Die erfindungsgemäße Lösung ermöglicht den gemeinsamen Einsatz eines Trimmers und einer an einem bewegbaren Tragelement angeordneten Nassrasiereinheit (die mindestens eine scharfkantige Rasierklinge aufweist), sodass eine hygienische und ästhetisch wirkende Haarentfernung in einem einzigen Benutzungsakt ermöglicht wird. Der Trimmer hat mindestens zwei relativ zueinander antreibbare, jeweils Zahnreihen aufweisende Scherteile und schneidet (bzw. schert) dabei die langen Körperhaare zuerst kurz oberhalb der Haut ab und die Nassrasiereinheit entfernt die kurz abgeschnittenen Haare gründlich bis auf die Haut. Der Trimmer ist insbesondere geeignet für ein Trimmen von feuchten oder mit Rasierlotion oder Rasierschaum bedeckten Haaren und ist insbesondere waschbar ausgestaltet. Die Nassrasiereinheit weist wenigstens eine scharfkantige Rasierklinge auf und ist insbesondere geeignet, feuchte bzw. mit Rasierschaum oder Rasierlotion bedeckte Haare zu rasieren. Die Nassrasiereinheit kann dabei mittels des Tragelementes in eine Lagerungsposition, in der insbesondere die scharfkantige Rasierklinge vor einem unbeabsichtigten Kontakt mit der Haut geschützt angeordnet ist, gebracht werden, was eine Benutzung des Gerätes erleichtert gegenüber Geräten, wie sie aus der WO 2005/102623 A2 bekannt sind, wo die Nassrasiereinheit keine solche Lagerungsposition aufweist, sondern immer insoweit exponiert steht, dass sie mit der Haut des Benutzers in Kontakt kommen könnte und dann schmerzhaft die Haut des Benutzers einschneiden kann. Die geschützte Position ist insbesondere dadurch ausgezeichnet, dass die mindestens eine Rasierklinge der Nassrasiereinheit in der Lagerungsposition von dem Gehäuse des Haarentfernungsgerätes verdeckt ist und/oder dass bei Tangenten, die an das Gehäuse des Haarentfernungsgerätes und die Außenkontur der Nassrasiereinheit angelegt werden, die scharfkantige Rasierklinge innerhalb der durch die Tangenten gebildeten Umhüllenden des Haarentfernungsgerätes liegt, sodass ein Berühren der scharfkantigen Rasierklinge nur durch bewusstes Hineingreifen in den Zwischenraum zwischen Gehäuse des Haarentfernungsgerätes und der Nassrasiereinheit erreicht werden kann. Die Nassrasiereinheit hat weiterhin eine Benutzungsposition, in der die Nassrasiereinheit in Benutzungsrichtung hinter dem Trimmer angeordnet ist. Da es bei Body-Grooming-Geräten ein Ziel ist, eine ästhetische wirkende, vollständige Haarentfernung zu erreichen, erleichtert und verbessert eine solche Benutzungsposition der Nassrasiereinheit die Benutzung des Gerätes, da die gewünschte vollständige Haarentfernung durch Benutzung in einem Zug erreicht werden kann. In der Benutzungsposition ist die Nassrasiereinheit so angeordnet, dass die Vorderkante der scharfkantigen Rasierklinge in einer Ebene mit der Vorderkante des Trimmerkamms des Trimmers liegt oder bei der Benutzung zu liegen kommt (insbesondere bei einer schwenkbar gelagerten Nassrasiereinheit liegt die Rasierklinge ggf. erst dann optimal, wenn durch den Andruck auf die Haut eine gewisse Schwenkbewegung durchgeführt worden ist) bzw. - falls der Trimmer einen Schutzaufsatz derart hat, dass die Trimmerzähne selbst nicht mit der Haut des Benutzers in Berührung kommen - in einer Ebene mit der Vorderkante des Schutzaufsatzes des Trimmerkamms.

Das Tragelement, auf dem die Nassrasiereinheit angeordnet ist, ist beispielsweise verschiebbar am Gehäuse geführt, wobei die Verschiebung geradlinig und/oder entlang einer Kurve erfolgen kann. Dies ermöglicht eine einfache Positionierung durch den Benutzer, wobei durch entsprechende entlang des Verschiebeweges angeordnete Rastelemente die Positionierung in unterschiedliche Betriebsstellungen noch vereinfacht werden kann (die Lagerungsposition und die Benutzungsposition sind Betriebstellungen; weitere Betriebsstellungen sind möglich, etwa eine Betriebsstellung, in der die Nassrasiereinheit über den Trimmer hinausragt (die Trimmereinheit befindet sich dann in einer exponierten Stellung), sodass eine reine Nassrasur ohne zusätzlich vorlaufenden Trimmer ermöglicht wird). Alternativ oder zusätzlich ist auch eine schwenkbare Lagerung des Tragelementes am Gehäuse möglich, wodurch weitere Gestaltungsmöglichkeiten für das Positionieren der Nassrasiereinheit geschaffen werden. So könnte die Nassrasiereinheit aus der Lagerungsposition durch Schwenkbewegung in die Benutzungsposition gebracht werden.

Gemäß einer besonders einfachen Ausführungsform der Erfindung ist der Trimmer ortsfest am Gehäuse angeordnet. Es ist jedoch zur Erhöhung des Rasurkomforts bzw. in Bezug auf eine bessere Anpassung des Trimmers an die Kontur der zu rasierenden Hautfläche von Vorteil, wenn der Trimmer schwimmend am Gehäuse gelagert ist. Eine solche Ausführung ermöglicht das Abtauchen des Trimmers in Abhängigkeit vom Anpreßdruck, der vom Benutzer aufgebracht wird, gegen eine elastische Vorspannung des Trimmers.

Um eine gleichzeitige Benutzung von Trimmer und Nassrasiereinheit (in der Benutzungsposition) zu ermöglichen, werden die Zahnspitzen der Zahnreihen des Trimmers im Wesentlichen in die gleich Richtung ausgerichtet wie die Schneidkante der Rasierklinge. Der Trimmer ist dabei derart angeordnet, dass er, in Richtung des Rasierzuges (in Benutzungsrichtung) gesehen, vor der Schneidkante der Rasierklinge liegt, wodurch mittels des Trimmers eine Grobrasur bzw. ein Vorkürzen der Haare erfolgt, und die Rasierklinge ein restloses Ausrasieren der verbleibenden Haare bewirkt.

Zur optimalen Anpassung auch der Nassrasiereinheit an die Kontur der zu rasierenden Haut ist es bei einer weiteren vorteilhaften Ausführung der Erfindung vorgesehen, dass die Nassrasiereinheit schwenkbar und/oder schwimmend am Tragelement gelagert ist. Ist etwa der Trimmer schwimmend gelagert, dann kann die Nassrasiereinheit durch eine ebenfalls schwimmende Lagerung dem Abtauchen des Trimmers folgen und so immer in einer optimalen Nutzungsposition zu liegen kommen.

Eine insbesondere auf die Rasiergründlichkeit optimierte Ausführungsform der Erfindung sieht vor, dass die Nassrasiereinheit mehrere Rasierklingen aufweist, die insbesondere an einem gemeinsamen Träger angeordnet sind. Diese an sich bekannte Mehrklingenanordnung bewirkt eine gründlichere Rasur bei gleicher Anzahl von Rasierzügen. Bei der gleichzeitigen Benutzung von Trimmer und Nassrasiereinheit (Rasur in einem Zug) liegen dann die Vorderkanten aller Rasierklingen in einer Ebene mit der Vorderkante des Trimmerkamms bzw. mit der Vorderkante eines Schutzaufsatzes des Trimmerkamms bzw. die Vorderkanten der Rasierklingen kommen bei der Benutzung - etwa durch eine schwenkbare und/oder schwimmende Lagerung - mit der Vorderkante des Trimmers in einer Ebene zu liegen.

In Verbindung mit einem dem Trimmer zugeordneten Distanzkamm, an sich beispielsweise aus der WO 00/37225 A1 bekannt, lässt sich das erfindungsgemäße Haarentfernungsgerät nicht nur zum Ausrasieren sondern auch zum Kürzen von Haaren auf eine vorgewählte Länge verwenden. Hierzu ist eine Ausführungsform der Erfindung mit einer Befestigungsmöglichkeit für einen solchen Distanzkamm versehen. Durch den Distanzkamm wird ein bestimmter Abstand zwischen der zu rasierenden Haut und dem Trimmer festgelegt. Dieser Abstand bestimmt dann die Länge der verbleibenden Haare. Der Distanzkamm kann in an sich bekannter Weise verstellbar ausgebildet sein, so dass der Benutzer mit einem einzigen Distanzkamm unterschiedliche Abstände und damit unterschiedliche verbleibende Haarlängen einstellen kann. Es ist allerdings auch möglich, die verbleibende Haarlänge dadurch einzustellen, indem aus einem Satz von Distanzkämmen unterschiedlicher Längen ein Distanzkamm mit gewünschter Länge ausgewählt wird und dieser dann am Gehäuse des Haarentfernungsgerätes befestigt wird.

In einer Ausführungsform des Haarentfernungsgerätes wird durch den Distanzkamm die Nassrasiereinheit komplett abgedeckt, so dass ein unerwünschtes Kürzen der Haare und insbesondere eine Verletzungsgefahr durch die Nassrasiereinheit verhindert wird (die Nassrasiereinheit könnte unbeabsichtigt aus der Lagerungsposition verschoben werden, was durch den Distanzkamm aber verhindert wird). Auch wenn die Rasierklinge der Nassrasiereinheit in der Lagerungsposition vor einem unbeabsichtigten Hautkontakt geschützt angeordnet ist, so können doch Haare mit der Rasierklinge in Berührung kommen. Auch dies wird durch die hier vorgeschlagene Ausführungsform des Distanzkamms verhindert.

Weitere Ziele, Merkmale und Anwendungsmöglichkeiten der vorliegenden Erfindung ergeben sich aus der nachfolgenden Beschreibung eines Ausführungsbeispiels. Dabei bilden alle beschriebenen oder bildlich dargestellten Merkmale für sich oder in beliebiger Kombination den Gegenstand vorliegender Erfindung, auch unabhängig von ihrer Zusammenfassung in den Ansprüchen oder deren Rückbeziehung.

Hierzu zeigen:
- Fig. 1 und Fig. 2: jeweils einen Schnitt durch ein erfindungsgemäßes Haarentfernungsgerät, wobei sich das Tragelement der Nassrasiereinheit in eingerückter Position befindet, die Nassrasiereinheit sich also in der Lagerungsposition befindet,
- Fig. 3: einen solchen Schnitt, bei welchem sich das Tragelement in einer maximal ausgefahrenen Position befindet, die die alleinige Verwendung der Nassrasiereinheit erlaubt,
- Fig. 4 bis 6: Seitenansicht aus rückwärtiger Sicht und in perspektivischer Darstellung ein erfindungsgemäßes Haarentfernungsgerät, bei welchem sich das Tragelement mit der Nassrasiereinheit in einer mittleren Betriebsstellung befindet, in der die Haarentfernung gleichzeitig durch den in Benutzungsrichtung vorlaufenden Trimmer und die in Benutzungsrichtung nachlaufende Nassrasiereinheit ermöglicht wird, und
- Fig. 7: den Trimmer gemäß Fig. 1 in vergrößerter Darstellung.

Das in Fig. 1 als Seitenansicht eines Schnittes dargestellte Haarentfernungsgerät besitzt ein Gehäuse 1, das einen Elektromotor 2 und einen als elektrischen Akkumulator 3 ausgeführten elektrischen Energiespeicher aufnimmt. Am oberen Endabschnitt 5 des länglich ausgeführten Gehäuses 1 ist ein Trimmer 4 angeordnet, dessen Schneidelemente in Richtung der Gehäusevorderseite 6 weisen. In Fig. 7 ist der Trimmer, der in an sich bekannter Weise ausgebildet ist, vergrößert dargestellt. Der Trimmer 4 setzt sich aus einem feststehenden Trimmerkamm 7 und einer angetriebenen Trimmerklinge 8 zusammen, wobei die Trimmerklinge 8 unterhalb des Trimmerkammes angeordnet ist. Sowohl der Trimmerkamm 7 als auch die Trimmerklinge 8 sind kammförmig mit einer Vielzahl von reihenförmig hintereinander angeordneten Zinken ausgebildet, wobei die Zinken gemäß der Figur nach links, d.h. in Richtung der Gehäusevorderseite 6 hin ausgerichtet sind. Während der Trimmerkamm 7 gehäusefest montiert ist, ist die parallel dazu verlaufende Trimmerklinge 8 am Ende eines Schwinghebels 9 befestigt, welcher schwenkbar um ein Drehlager 10, welches eine Drehachse 11 definiert, an der Innenseite des Gehäusevorderteiles 6 gelagert ist. An dem der Trimmerklinge 8 gegenüberliegenden Ende des Schwinghebels 9 ist ein Mitnehmer 12 ausgebildet, in welchen der Antriebsstift 13 eingreift, welcher an einer Schwingbrücke 14 angeformt ist (siehe Fig. 1). In diese Schwingbrücke 14 greift wiederum der Exzenter 15 ein, welcher an der rotierend antreibbaren Antriebswelle 16 des Elektromotors 2 angeordnet ist. Die Schwingbrücke 14 erzeugt aus der rotierenden Bewegung der Antriebswelle 16 eine lineare Oszillationsbewegung, welche senkrecht zur Zeichenebene verläuft. Ein im Gehäusevorderteil 6 angeordneter Ein-/Ausschalter 17 dient dem Verbinden bzw. Trennen des Elektromotors 2 mit bzw. von der elektrischen Energieversorgung durch den Akkumulator 3. Bei eingeschaltetem Elektromotor 2 erzeugt die rotierende Antriebswelle 16 in Verbindung mit dem Exzenter 15 die Oszillationsbewegung der Schwingbrücke 14, welche über den Antriebsstift 13 auf den Mitnehmer 12 am Schwinghebel 9 übertragen wird. Dies wiederum führt zu einer oszillierenden Schwenkbewegung des Schwinghebels 9 um die Drehachse 11 und damit zu einer oszillierenden Verschiebung der Trimmerklinge 8 relativ zum Trimmerkamm 7, so dass Haare, die sich zwischen den Zinken dieses Schersystems befinden, abgeschert werden.

Auf der Gehäuserückseite 18 ist ein als Schieber ausgebildetes Tragelement 19 vertikal verschiebbar angeordnet. Hierzu sind auf diesen Teilen zeichnerisch nicht dargestellte Führungen angeordnet. Fig. 1 zeigt das Tragelement 19 in einer unteren Betriebsstellung. Am oberen Ende des Tragelementes 19 ist eine Aufnahme 20 für eine Nassrasiereinheit 21 angeordnet. Die Aufnahme 20 ermöglicht ein Aufstecken bzw. Lösen der Nassrasiereinheit auf der hier mehrere scharfkantige Rasierklingen 22 angeordnet sind. Die Aufnahme 20 weist einen Auslöseknopf 23 mit einem nach oben gerichteten Stößel 24 auf. Zum Lösen der in die Aufnahme 20 eingerasteten Nassrasiereinheit 21 wird der Auslöseknopf 23 nach oben bewegt, so dass der Stößel 24 die Nassrasiereinheit 21 beaufschlagt und aus der Aufnahme 20 heraus stößt. Alternativ zur gezeigten Ausführungsform kann anstatt der hier gezeigten Realisierung der Nassrasiereinheit 21 als Klingenträger (auch Klingenkartusche genannt) auf dem Tragelement 19 auch eine einzelne scharfkantige Rasierklinge 22 als Nassrasiereinheit 21 angeordnet sein. An dem Tragelement 19 ist die Nassrasiereinheit 21 also in der unteren Betriebsstellung in einer Lagerungsposition, wo die scharfkantige Rasierklinge 22 derart vor Hautkontakt verdeckt ist, dass es bei einer unvorsichtigen Benutzungsweise (Verkippen des Haarentfernungsgerätes gegen die Haut) des Gerätes nicht zu Verletzungen der Haut kommen kann. Die Lagerungsposition muss keine Position sein, bei der ein Hautkontakt mit der Rasierklinge überhaupt nicht erzwungen werden kann (etwa durch ein bewusstes Hineinfahren eines Fingers in den Raum zwischen Nassrasiereinheit und Rückwand des Trimmergehäuses 1), sondern ist eine Position, in der ein Hautkontakt bei üblichem Verwenden des Haarentfernungsgerätes typischerweise nicht auftritt. Insbesondere liegt die scharfkantige Rasierklinge 22 innerhalb einer Umhüllenden des Haarentfernungsgerätes, die durch Tangenten an dem Gehäuse 1 und der Außenkontur der Nassrasiereinheit 21 gebildet wird. Dann kann durch ein Verkippen des Haarentfernungsgerätes auf einer bzgl. des Abstandes zwischen Gehäuse 1 und Nassrasiereinheit 21 ebenen Hautfläche die Haut nicht in Berührung mit der scharfkantigen Rasierklinge kommen.

Die in Fig. 1 dargestellte Betriebsstellung des Tragelementes 19 bzw. der Rasierklingen 22 stellt also eine Lagerungsposition für die Nassrasiereinheit dar, in welcher sich die Rasierklingen 22 geschützt hinter dem oberen Endabschnitt 5 des Gehäuses 1 befinden. In dieser Lagerungsposition kann zum Entfernen oder Trimmen der Haare der Trimmer 4 allein eingesetzt werden.

Fig. 2 zeigt das erfindungsgemäße Haarentfernungsgerät mit in Lagerungsposition befindlichen Rasierklingen, also so wie es bereits in Fig. 1 gezeigt ist, jedoch ist auf den oberen Endabschnitt 5 ein Distanzkamm 25 aufgesetzt. Der Distanzkamm wird mittels an sich bekannter Halterungs- und/oder Führungselemente am Haarentfernungsgerät insbesondere verschiebbar gelagert. Durch den Distanzkamm wird in an sich bekannter Weise ein Mindestabstand zwischen dem Trimmer 4 und der zu rasierenden Haut definiert, was zur Folge hat, dass beim Einsatz des Trimmers 4 mit aufgesetztem Distanzkamm 25 lediglich ein Kürzen der Haare auf ein bestimmtes Maß erfolgt, jedoch kein vollständiges Ausrasieren ermöglicht ist. Die zu kürzenden Haare werden dem Trimmer 4 durch Schlitze 26 zugeführt, welche parallel zu der Erstreckung der Zinken des Trimmerkammes 7 bzw. der Trimmerklinge 8 verlaufen und im vorderen Teil des Distanzkammes 25 angeordnet sind. Der hintere Teil 27 des Distanzkammes 25 kann dabei die Nassrasiereinheit 21 und damit die scharfkantigen Rasierklingen 22 abdecken, so dass diese nicht in Kontakt mit den Haaren auf der zu bearbeitenden Hautfläche kommen können.

Fig. 3 zeigt das Haarentfernungsgerät in einem Betriebszustand, bei welchem sich das Tragelement 19 in einer weiteren Position, nämlich einer maximalen Ausfahrposition, also ganz nach oben herausgefahren, befindet. Diese Position des Tragelementes 19 wird vom Benutzer dann eingestellt, wenn er lediglich die Nassrasiereinheit 21, zur (Nass-)Rasur verwenden will. In dieser hoch ausgefahrenen Position befindet sich die Nassrasiereinheit so weit entfernt vom Trimmer 4, dass von diesem keine Gefahr in Bezug auf versehentliches Kratzen der Haut während des Einsatzes der Rasierklingen 22 mehr ausgehen kann. Durch entsprechende elektrische oder mechanische Mittel, welche hier zeichnerisch nicht ausgeführt sind, kann auch dafür gesorgt werden, dass in der maximal ausgefahrenen Position des Tragelementes 19 ein Einschalten des Elektromotores 2 nicht möglich ist. Zur bestmöglichen Anpassung der Rasierklingen 22 an die Kontur der zu rasierenden Haut ist die Nassrasiereinheit 21 schwenkbar um eine Schwenkachse 28 am Schieber 19 bzw. an der Aufnahme 20 gelagert.

Die Figuren 4 bis 6 zeigen das erfindungsgemäße Haarentfernungsgerät mit dem Tragelement 19 in einer Benutzungsposition, die den gleichzeitigen Einsatz sowohl des Trimmers 4 als auch der Nassrasiereinheit 21 für eine so genannte "Kombirasur" ermöglicht. Wird nun das Haarentfernungsgerät in der Benutzungsposition des Tragelementes 19, wie es in Fig. 4 dargestellt ist, in der Benutzungsrichtung, also gemäß dem Pfeil P, über die zu rasierende Hautfläche gezogen, so werden die dort vorhandenen Haare zunächst durch den in Benutzungsrichtung vorlaufenden Trimmer 4 gekürzt (je nach Trimmergeometrie bleiben typischerweise Haare mit einer Länge von weniger als einem Millimeter auf der Haut stehen) und danach noch zurückbleibende Haare werden anschließend während desselben Zuges durch die die Nassrasiereinheit gründlich ausrasiert. Geräte, wie sie aus der WO 2005/102623 A2 bekannt sind, bieten aufgrund der Anordnung des Trimmers auf dem Rücken der Nassrasiereinheit weder die Möglichkeit, die mindestens eine scharfkantige Rasierklinge der Nassrasiereinheit in einer Lagerungsposition vor ungewolltem Hautkontakt zu schützen, noch die Möglichkeit der Rasur in einem Zug. So ist eine Rasur in einem Zug auch bei der WO 2005/102623 A2 nicht vorgesehen, sondern nur eine jeweils einzelne Verwendung entweder des Nassrasierers oder des Trimmers. Die besondere Anordnung, wie sie hier vorgeschlagen wird, bietet allerdings die Möglichkeit der Rasur in einem Zug, da der Trimmer der Nassrasiereinheit in Benutzungsrichtung vorläuft und so der Trimmer zuerst auch lange Haare bis knapp über der Haut abschneiden kann, bevor dann die Nassrasiereinheit die Aufgabe übernimmt, die übrig gebliebenen, kurzen Haare, gründlich abzurasieren, wie es der Benutzer von einer Nassrasur her kennt. Dadurch, dass der Trimmer die Haare im voran laufenden Haarentfernungsvorgang zuerst kürzt, hat die Nassrasiereinheit nur die übliche Aufgabe zu bewältigen, nämlich kurze Haare abzurasieren, sodass sich ein ästhetisch sauberes Rasurergebnis einstellt. Hierbei muss nicht, wie bei bekannten Kombinationen von Nassrasierern und Trimmern, zweimal über den zu rasierenden Hautabschnitt gefahren werden, um erst mit dem Trimmer die langen Haare zu kürzen und dann mit der Nassrasiereinheit die gekürzten Haare abzurasieren. Die vorgeschlagene Anordnung ist besonders für die Körperrasur sinnvoll.

## Patentansprüche

1. Haarentfernungsgerät mit einem Trimmer (4), wobei der Trimmer (4) mindestens zwei relativ zueinander antreibbare jeweils Zahnreihen aufweisende Scherteile (7, 8) aufweist, und mit mindestens einer Nassrasiereinheit (21), die wenigstens eine scharfkantige Rasierklinge (22) besitzt, **dadurch gekennzeichnet, dass** die Nassrasiereinheit (21) an einem bewegbar am Gehäuse (1) geführten Tragelement (19) angeordnet ist, welches durch eine entsprechende Schaltbewegung durch den Benutzer in mindestens zwei unterschiedliche Positionen einstellbar ist, wobei die erste Position eine Lagerungsposition der Nassrasiereinheit ist und die zweite Position ein gleichzeitiges Haare Entfernen durch den in Benutzungsrichtung (P) vorlaufenden Trimmer (4) und die nachlaufende Nassrasiereinheit (21) ermöglicht.

2. Gerät nach Anspruch 1, wobei in der Lagerungsposition die Rasierklinge (22) vor einem unbeabsichtigten Hautkontakt geschützt angeordnet ist.

3. Gerät nach Anspruch 1 oder 2, **dadurch gekennzeichnet, dass** das Tragelement (19) verschiebbar am Gehäuse (1) geführt ist.

4. Gerät nach einem der vorhergehenden Ansprüche, **dadurch gekennzeichnet, dass** das Tragelement (19) schwenkbar am Gehäuse gelagert ist.

5. Gerät nach einem der vorhergehenden Ansprüche, **dadurch gekennzeichnet, dass** der Trimmer (4) ortsfest am Gehäuse (1) angeordnet ist.

6. Gerät nach einem der Ansprüche 1 bis 4, **dadurch gekennzeichnet, dass** der Trimmer (4) schwimmend am Gehäuse (1) gelagert ist.

7. Gerät nach einem der vorhergehenden Ansprüche, **dadurch gekennzeichnet, dass** die Zahnspitzen der Zahnreihen im Wesentlichen in die gleiche Richtung wie die Kante der mindestens einen Rasierklinge (22) ausgerichtet sind.

8. Gerät nach einem der vorhergehenden Ansprüche, **dadurch gekennzeichnet, dass** die Nassrasiereinheit (21) schwenkbar und/oder schwimmend am Tragelement (19) gelagert ist.

9. Gerät nach einem der vorhergehenden Ansprüche, **dadurch gekennzeichnet, dass** die Nassrasiereinheit (21) mehrere Rasierklingen (22) aufweist.

10. Gerät nach einem der vorhergehenden Ansprüche, **dadurch gekennzeichnet, dass** das Gehäuse (1) eine Befestigungsmöglichkeit für einen Distanzkamm (25) aufweist, der dem Trimmer (4) zugeordnet ist.

11. Gerät nach einem der vorhergehenden Ansprüche, **dadurch gekennzeichnet, dass** die Nassrasiereinheit (21) durch einen Distanzkamm (25) abdeckbar ist.

## Claims

1. A hair removal device, comprising a trimmer (4), the trimmer (4) having at least two cutting elements (7, 8) that can be driven relative to one another and each have rows of teeth, and further comprising at least one wet-shaving unit (21) that has at least one sharp-edged razor blade (22), **characterized in that** the wet-shaving unit (21) is disposed on a supporting element (19) guided movably on the housing (1), the supporting element being adjustable into at least two different positions by a corresponding switching movement by the user, wherein the first position is a storage position of the wet-shaving unit and the second position enables simultaneous hair removal by the trimmer (4), leading in the direction of use (P), and the trailing wet-shaving unit (21).

2. The device according to claim 1, wherein in the storage position the razor blade (22) is shielded from accidental skin contact.

3. The device according to claim 1 or 2, **characterized in that** the supporting element (19) is slidably guided on the housing (1).

4. A device according to any one of the preceding claims, **characterized in that** the supporting element (19) is pivotably mounted on the housing.

5. A device according to any one of the preceding claims, **characterized in that** the trimmer (4) is fixed in place on the housing (1).

6. A device according to any one of claims 1 to 4, **characterized in that** the trimmer (4) is floatingly mounted on the housing (1).

7. A device according to any one of the preceding claims, **characterized in that** the tips of the teeth of the rows of teeth are aligned in substantially the same direction as the edge of the at least one razor blade (22).

8. A device according to any one of the preceding claims, **characterized in that** the wet-shaving unit (21) is pivotably and/or floatingly mounted on the supporting element (19).

9. A device according to any one of the preceding claims, **characterized in that** the wet-shaving unit (21) has a plurality of razor blades (22).

10. A device according to any one of the preceding claims, **characterized in that** the housing (1) has an affixing means for a spacer comb (25) that is assigned to the trimmer (4).

11. A device according to any one of the preceding claims, **characterized in that** the wet-shaving unit (21) can be covered by a spacer comb (25).

## Revendications

1. Appareil d'élimination de poils doté d'une tondeuse (4), la tondeuse (4) possédant au moins deux pièces de coupe (7, 8) présentant des rangées de dents et pouvant être entraînées l'une par rapport à l'autre, et d'au moins une unité de rasage humide (21), qui possède au moins une lame de rasage (22) à arêtes vives, **caractérisé en ce que** l'unité de rasage humide (21) est disposée sur un élément support (19) guidé en déplacement sur le boîtier (1), lequel élément support peut être réglé dans au moins deux positions différentes par l'utilisateur grâce à un mouvement de commutation correspondant, la première position étant une position de rangement de l'unité de rasage humide et la seconde position permettant une élimination simultanée des poils par la tondeuse (4) passant antérieurement dans le sens d'utilisation (P) et par l'unité de rasage humide (21) passant postérieurement.

2. Appareil selon la revendication 1, dans lequel la lame de rasage (22) est, en position de rangement, disposée de façon à assurer une protection contre tout contact involontaire avec la peau.

3. Appareil selon la revendication 1 ou 2, **caractérisé en ce que** l'élément support (19) est guidé en déplacement sur le boîtier (1).

4. Appareil selon l'une des revendications précédentes, **caractérisé en ce que** l'élément support (19) est logé sur le boîtier de façon à pouvoir pivoter.

5. Appareil selon l'une des revendications précédentes, **caractérisé en ce que** la tondeuse (4) est disposée de manière fixe sur le boîtier (1).

6. Appareil selon l'une des revendications 1 à 4, **caractérisé en ce que** la tondeuse (4) est logée sur le boîtier (1) en montage flottant.

7. Appareil selon l'une des revendications précédentes, **caractérisé en ce que** les pointes de dent des rangées de dents sont orientées sensiblement dans la même direction que l'arête de la au moins une lame de rasage (22).

8. Appareil selon l'une des revendications précédentes, **caractérisé en ce que** l'unité de rasage humide (21) est logée sur l'élément support (19) en montage pivotant et/ou flottant.

9. Appareil selon l'une des revendications précédentes, **caractérisé en ce que** l'unité de rasage humide (21) présente plusieurs lames de rasage (22).

10. Appareil selon l'une des revendications précédentes, **caractérisé en ce que** le boîtier (1) présente une possibilité de fixation pour un peigne d'écartement (25), qui est associé à la tondeuse (4).

11. Appareil selon l'une des revendications précédentes, **caractérisé en ce que** l'unité de rasage humide (21) peut être recouverte par un peigne d'écartement (25).
